# EUROPÄISCHE PATENTSCHRIFT

(11) **EP 0 087 605 B1**
(45) Veröffentlichungstag und Bekanntmachung des Hinweises auf die Patenterteilung: **23.07.1986**
(21) Anmeldenummer: 83100993.1
(22) Anmeldetag: 03.02.1983
(51) Int. Cl.: H01R 4/18

(54) **Koaxiale Verbindung zweier Leiter**
Coaxial connection for two conductors
Connexion coaxiale pour deux fils conducteurs

(30) Priorität: 25.02.1982 DE 3206699
(43) Veröffentlichungstag der Anmeldung: 07.09.1983
(73) Patentinhaber: AEG KABEL Aktiengesellschaft, D-41238 Mönchengladbach (DE)
(72) Erfinder: Holland, Karlheinz, Dipl.-Ing., D-4050 Mönchengladbach 4 (DE)
(74) Vertreter: Langer, Karl-Heinz

## Beschreibung

Die Erfindung bezieht sich auf eine Anordnung der im Oberbegriff des Anspruchs 1 bezeichneten und nach der DE-A-10 40 100 bekannten Art.

Solche Verbindungen müssen einen niedrigen elektrischen Widerstand und eine hohe Zugfestigkeit aufweisen. bei der bekannten Verbindung werden die Querschnitte der Enden zweier zu verbindender Leiter in axialer Richtung so abgestuft, daß sich ein relativ langer Überlappungsbereich ergibt, in welchem die Leiterenden durch mehrere Ringelemente derart aufeinandergepreßt werden, daß eine Verbindung entsteht, deren Durchmesser gleich dem Durchmesser der zu verbindenden Leiterenden ist.

Die Leiterenden müssen aufwendig zugeschnitten werden. Die axiale Überlappungslänge der zu verbindenden Leiter muß groß sein, wenn eine ausreichende Zugfestigkeit und ein niedriger Übergangswiderstand erzielt werden sollen.

In einer nach DE-B-10 40100 bekannten Verbindungsart wird eine solche Preßverbindung für elektrische Starkstromkabel beschrieben. Dort werden die Leiterenden zweier zu verbindender Kabellängen durch mehrere Preßhüllen bzw. -ringe aus Kupfer miteinander verbunden.

Aus der FR-A-103 958 ist, wie in Figur 1 dargestellt, eine Verbindung zwischen elektrischen Leitern 2 bekannt, welche mit einem koaxial zu den hohlen Enden der Leiter angeordneten Zuganker 4 durch Ringelemente 5 verpreßt sind, die über Vertiefungen im Zuganker 4 angeordnet sind. Durch die Ringelemente sind aneinanderliegende Abschnitte des Leiters 2 und des Zugankers 4 durch Verformung so verpreßt, daß die Stromleitung der durch einen Spalt getrennten Leiter 2 über den Ringanker erfolgt.

Zur Erzielung einer möglichst geometrischen Homogenität der Verbindungsstelle können die Preßhülsen bzw. -ringe soweit zusammengepreßt werden, daß eine leitergleiche Verbindung hergestellt werden kann.

Die Verschachtelung der Leiterenden über den ganzen Bereich der Verbindungsstelle, wo die Preßhülsen bzw. -ringe zu liegen kommen, bringt aber erhebliche Nachteile mit sich. So müssen die Leiterenden zueinander passend in Längsrichtung über den ganzen Bereich der Preßhülsen bzw. -ringe aufwendig zugeschnitten werden. Die axiale Berührungslänge der zu verbindenden Leiter erstreckt sich über einen langen Bereich, um die notwendige mechanische Festigkeit herzustellen, und um eine ausreichende elektrische Kontaktierung durch hauptsächlich in Längsrichtung übereinanderliegende Leiterenden zu erzielen.

Die axiale Länge der Leiterberührungsoberfläche bestimmt aber entscheidend die Baulänge und den erforderlichen Isolationsaufwand bei der fertiggestellten Kabelverbindung, beispielsweise bei einer Kabelmuffe.

Die Erfindung wird anhand eines in der Zeichnung dargestellten Ausführungsbeispiels näher erläutert.
Fig. 1 zeigt im Schnitt zwei für die Herstellung der Verbindung vorbereitete Leiterenden.
Fig. 2 zeigt im Schnitt die fertiggestellte Verbindung.
Fig. 3 zeigt eine Variante der

erfindungsgemäßen Lösung.

In Fig. 1 ist die Verbindungsstelle 3 der Enden zweier Milliken-Leiter 1 und 2 vor der Verpressung dargestellt. Ein Milliken-Leiter ist ein als Hohlleiter ausgebildeter Leiter, der aus verseilten Leiterelementen besteht und in dessen Hohlkanal eine Kühl- oder Imprägnierflüssigkeit fließt. Die beiden Leiterenden sind passend zu einander geschnitten. Die Schnittflächen können schräg wie in Fig. 1, senkrecht oder stufenfärmig gestaltet sein. Der Zuganker 4 ist in die Hohlkanäle 6 der Leiter 1 und 2 geschoben. Auf die Leiterenden sind 37, 8 und 9 aufgeschoben, wobei das mittlere Ringelement 8 über der Verbindungsstelle 3 zu liegen kommt. Mit diesem wird später die Leiterkontaktierung bewirkt. Anstelle eines einzigen Ringelements 8 können auch mehrere kürzere verwendet werden. Mittels der äußeren Ringelemente 7 und 9 wird später die formschlüssige mechanische Verbindung des Zugankers 4 mit den Leiterenden 1 und 2 erzielt.

Es ist zweckmäßig, die Wandstärke und die Materialfestigkeit der Ringelemente so zu wählen, daß der Füllfaktor der Leiter der außerhalb des Verbindungsbereichs ca. 60 - 80 % ist, auf nahezu 100 ⁰/0 erhöht wird.

Die äußeren Ringelemente 7 und 9 sind vornehmlich für die Aufnahme mechanischer Kräfte ausgebildet, während das mittlere Ringelement 8 vorteilhaft aus einem Material guter elektrischer Leitfähigkeit bestehen sollte.

Der Zuganker 4 ist in axialer Richtung an seinen Enden 10 so bearbeitet, daß er dort eine formschlüssige Verbindung mit den aufgepreßten Leiterenden eingehen kann. Dies kann z.B. durch Aufrauhung, Rillen oder Ähnliches geschehen.

Der Zuganker 4 hat in seinem Mittelteil eine glatte Oberfläche, damit die elastische Dehnung des Zugankers bei der Verpressung der Ringelemente nicht behindert wird. Seine Zugfestigkeit muß so groß sein, daß er den beim Aufpressen des mittleren Ringelements entstehenden axialen Kontaktierungsdruck zusätzlich auffangen kann.

Damit der Durchfluß einer Flüssigkeit nicht behindert wird, ist der Zuganker 4 rohrförmig hohl mit einem Durchlaß 5 ausgelegt. Nach der Vorbereitung der Verbindungsstelle gemäß Fig. 1 werden die Ringelemente 7, 8, 9 radial nach innen verpreßt.

In Fig. 2 ist die fertiggestellte Verbindungsstelle dargestellt. Die Ankerenden 10 sind zugfest durch die umgebenden Ringelemente 7 und 9 mit den Leiterenden 1 und 2 formschlüssig verbunden. Diese Ringelemente sind bis zum Leiterdurchmesser komprimiert. Im Bereich des inneren Ringelements 8 werden die Leiterelemente so weit radial komprimiert, daß sich ein Materialfluß in axialer Richtung ergibt, wodurch die Leiterenden 1 und 2 mit hohem Druck kontaktiert werden. Dabei unterstützt die elastische Dehnung des Zugankers 4 die Aufrechterhaltung des Kontaktdruckes.

Bei der in Fig. 3 dargestellten Variante weist der Zuganker 4' in seiner Mitte einen Flansch 13 auf, wodurch die beiden Leiterenden 11 und 12 im Abstand zueinander gehalten werden. In dem

Abstandsraum befindet sich ein leitfähiges Material 14.

Der Zuganker 4' wird in Höhe seiner Enden 10' zugfest mit den Leiterenden 11 und 12 mittels der Endbereiche 7' und 9' der Preßhülse 15 verpreßt. Durch die Zusammenpressung des mittleren Teils 8' der Preßhülse 15 wird das leitfähige Material 14 zur Herstellung eines Leiterkontaktes verpreßt. Die radiale Verdichtung der beiden zu verbindenden Leiter ist an dieser Stelle etwas geringer als in Höhe der Ankerenden. Die elektrische Kontaktierung erfolgt vornehmlich über die axiale Ausdehnung des leitfähigen Materials 14.

Auch die Preßhülse 15 ist soweit radial komprimiert, daß der Durchmesser der Verbindungsstelle gleich dem Durchmesser der zu verbindenden Leiter ist.

## Patentansprüche

1. Anordnung zur koaxialen Verbindung zweier Leiter (1 2), welche mit ihren Verbindungsflächen (3) aneinanderliegen und die in ihrem Verbindungsbereich durch radial zum Leiterinneren hin verformte Ringelemente (7,8,9) zur Herstellung der stromleitenden Verbindung komprimiert sind, bei der ein axial in die Leiterenden hineinragender Zuganker (4) vorgesehen ist, der an seinen Enden radiale Erhebungen (10) aufweist und zur Erzielung einer formschlüssigen Verbindung mit dem Werkstoff des Leiters verpreßt ist, dadurch gekennzeichnet, daß Ringelemente (7, 9) im Bereich der radialen Erhebungen (10) des Zugankers (4) vorgesehen sind und daß die aneinanderliegenden Abschnitte (3) der Leiter (1, 2) durch einen Materialfluß gegeneinander verpreßt sind, der von der Verformung der im Bereich der Erhebungen (10) des Zugankers befindlichen Ringelemente (7, 9) herrührt.

2. Anordnung nach Anspruch 1 dadurch gekennzeichnet, daß beide Leiter (1, 2 bzw. 11, 12) zur Aufnahme des Zugankers (4, 4') einen Hohlkanal (6) besitzen.

3. Anordnung nach einem der Ansprüche 1 bis 2, dadurch gekennzeichnet, daß der Zuganker (4,4') aus hochfestem Material besteht.

4. Anordnung nach einem der Ansprüche 1 bis 3, dadurch gekennzeichnet, daß die Zugfestigkeit des Zugankers (4,4') größer als diejenige der Leiter ist.

5. Anordnung nach einem der Ansprüche 1 bis 4, dadurch gekennzeichnet, daß der Zuganker (4, 4') in seinem Mittelbereich einen geringeren Durchmesser aufweist.

6. Anordnung nach einem der Ansprüche 1 bis 5, dadurch gekennzeichnet, daß der Zuganker (4, 4') in seinem Mittelbereich eine glatte Oberfläche besitzt.

7. Anordnung nach einem der Ansprüche 1 bis 6, dadurch gekennzeichnet, daß der Zuganker (4, 4') rohrförmig ausgebildet ist.

8. Anordnung nach einem der Ansprüche 1 bis 7, dadurch gekennzeichnet, daß die Leiter (1, 2 bzw. 11, 12) in Höhe der Enden (10, 10') des Zugankers (4, 4') durch Ringelemente (7, 9 bzw. 7', 9') oder durch eine Preßhülse (12) auf einen Füllfaktor von nahezu 100 % verdichtet sind.

9. Anordnung nach einem der AnSprüche 1 bis 8, dadurch gekennzeichnet, daß die mittleren Ringelemente (8, 8') aus einem elektrisch gut leitenden Material bestehen.

10. Anordnung nach einem der Ansprüche 1 bis 9, dadurch gekennzeichnet, daß der Durchmesser im gesamten Bereich der Verbindungsstelle gleich dem Durchmesser der zu verbindenden Leiter (1, 2 bzw. 11, 12) ist.

11. Anordnung nach einem der Ansprüche 1 bis 10, dadurch gekennzeichnet, daß der Zuganker (4') in seiner Mitte einen Flansch (13) aufweist, dessen Außendurchmesser kleiner als der Leiterdurchmesser ist, und daß der Zwischenraum zwischen dem Flansch (13) und dem mittleren Ringelement (8') mit leitfähigem Material (14) gefüllt ist.

12. Anordnung nach einem der Ansprüche 1 bis 11, dadurch gekennzeichnet, daß die äußeren (7', 9') und mittleren Ringelemente (8') Bestandteil einer einzigen Preßhülse (15) sind.

13. Verfahren zur Herstellung einer Anordnung nach einem der Ansprüche 1 bis 12, dadurch gekennzeichnet, daß die Enden der Leiter (1, 2 bzw. 11, 12) passend zu einander geschnitten werden, daß die Ringelemente (7, 8, 9 bzw. 7', 8, 9') auf die Enden der Leiter (1, 2 bzw. 11, 12) geschoben werden, daß ein Zuganker (4, 4') mit seinen Enden jeweils zur Hälfte in einen Hohlkanal (6) eines der Leiter (1, 2 bzw. 11, 12) geschoben wird, daß anschließend der Zuganker (4, 4') im Bereich seiner Enden (10, 10') durch die äußeren Ringelemente (7, 9 bzw. 7', 9') mit dem Leitermaterial verpreßt wird und daß danach im Mittelbereich der Verbindung durch mindestens ein mittleres Ringelement (8, 8') die Leiterenden miteinander verpreßt werden.

## Claims

Arrangement for coaxially connecting two conductors (1, 2) which are contiguous at their connecting surfaces (3) and which are compressed in their connecting area by annular elements (7, 8, 9) deformed radially towards the conductor interior in order to produce the current conducting connection, wherein a tension rod (4) protruding axially into the conductor ends is provided, which comprises at its ends radial elevations (10) and in order to achieve a positive connection is pressed together with the material of the conductor, characterized in that annular elements (7, 9) are provided in the area of the radial elevations (10) of the tension rod (4), and in that the contiguous sections (3) of the conductors (1, 2) are pressed against each other by a material flow which is caused by the deformation of the annular elements (7, 9) located in the area of the elevations (10) of the tension rod.

2. Arrangement according to claim 1, characterized in that both conductors (1, and 11, 12, respectively) comprise a hollow channel (6) for accommodation of the tension rod (4, 4').

3. Arrangement according to one of claims 1 to 2, characterized in that the tension rod (4, 4') consists of high-strength material.

4. Arrangement according to one of claims 1 to 3, characterized in that the tensile strength of the tension rod (4, 4') is greater than that of the conductors.

5. Arrangement according to one of claims 1 to 4, characterized in that the tension rod (4,4') exhibits a smaller diameter in its central area.

6. Arrangement according to one of claims 1 to 5, characterized in that the tension rod (4, 4') exhibits a smooth surface in its central area.

7. Arrangement according to one of claims 1 to 6, characterized in that the tension rod (4, 4') is of tubular configuration.

8. Arrangement according to one of claims 1 to 7, characterized in that the conductors (1, 2 and 11, 12, respectively) are compressed to a space filling factor of almost 100% at the level of the ends (10, 10') of the tension rod (4, 4') by annular elements (7, 9 and 7', 9', respectively) or by a press sleeve (15).

9. Arrangement according to one of claims 1 to 8, characterized in that the central annular elements (8, 8') consist of a good electrically conductive material.

10. Arrangement according to one of claims 1 to 9, characterized in that the diameter throughout the entire area of the connection point is equal to the diameter of the conductors (1, 2 and 11, 12, respectively) to be connected.

11. Arrangement according to one of claims 1 to 10, characterized in that the tension rod (4') exhibits at its centre a flange (13) whose external diameter is smaller than the conductor diameter, and in that the space between the flange (13) and the central annular element (8') is filled with conductive material (14).

12. Arrangement according to one of claims 1 to 1 1, characterized in that the external (7', 9') and central annular elements (8') are components of a single press sleeve (15).

13. Process for the manufacture of an arrangement according to one of claims 1 to 12, characterized in that the ends of the conductors (1, 2and 11, 12, respectively) are cut so as to match each other, in that the annular elements (7, 8, 9 and 7', 8', 9', respectively) are pushed onto the ends of the conductors (1, 2 and 11, 12, respectively), in that each half of a tension rod (4, 4') is pushed at its ends into a hollow channel (6) of one of the conductors (1, 2 and 11, 12, respectively), in that the tension rod (4, 4') is subsequently pressed together with the conductor material in the area of its ends (10, 10') by the external annular elements (7, 9 and 7', 9', respectively), and in that the conductor ends are then pressed together in the central area of the connection by at least one central annular element (8,8,).

## Revendications

1. Dispositif pour la connexion coaxiale de deux conducteurs (1, 2) qui s'appliquent l'un contre l'autre par des surfaces de (3) et sont comprimés dans leur zone de jonction par des éléments annulaires (7, 8, 9) comprimés radialement vers l'intérieur des conducteur, en vue de l'établissement de la liaison électriquement conductrice, le dispositif comprenant une cheville de couplage (4) pénétrant axialement dans les bouts des conducteurs, qui porte des épaississements radiaux (10) à ses deux extrémités et est comprimée ensemble avec le matériau des conducteurs pour l'établissement d'une liaison par sûreté de forme,
caractérisé en ce que des élements annulaires (7, 8) sont prévus au droit des épaississements radiaux (10) de la cheville de couplage (4) et que les portions (3) appliquées l'une contre l'autre des conducteurs (1, 2) sont comprimées ensemble par un écoulement de matière dû à la déformation des éléments annulaires (7, 9) au droit des épaississements (10) de la cheville.

2. Dispositif selon la revendication 1, caractérisé en ce que les deux conducteurs (7, 2 respectivement 11, 12) possèdent un canal intérieur (6) pouvant recevoir la cheville de couplage (4,4').

3. Dispositif selon la revendication 1 ou 2 caractérisé en ce que la cheville de couplage (4, 4') est en matériau de haute resistance.

4. Dispositif selon une des revendications 1 à 3, caractérisé en ce que la résistance à la traction de la cheville de couplage (4, 4') est supérieure à celle des conducteurs.

5. Dispositif selon une des revendications 1 à 4, caractérisé en ce que la cheville de couplage (4, 4') possède un plus faible diamètre dans sa région centrale.

6. Dispositif selon une des revendications 1 à 5, caractérisé en ce que la cheville de couplage (4, 4') possède une surface lisse dans sa région centrale.

7. Dispositif selon une des revendications 7 à 6,
caractérisé en ce que la cheville de couplage (4 4') est tubulaire. 8. Dispositif selon une des revendications 1 à 7,
caractérisé en ce que les conducteurs (1, 2 respectivement 11, 12) sont densifiés, à la hauteur des extrémités (10, 10') de la cheville de couplage ,(4, 4'), par des éléments annulaires (7, 9 respectivement 7', 9') ou par une douille de compression (15), jusqu'à avoir un facteur de remplissage de près de 100 %.

9. Dispositif selon une des revendications 1 à 8, caractérisé en ce que les éléments annulaires du milieu (8, 8') sont en matériau bon conducteur électrique.

10. Dispositif selon une des revendications 1 à 9, caractérisé en ce que le diamètre dans toute la zone de la jonction est égal au diamètre des conducteurs (1, 2 respectivement 11, 12) reliés l'un à l'autre.

11. Dispositif selon une des revendications 1 à 10, caractérisé en ce que la cheville de couplage (4') présente un collet central (13) dont le diamètre extérieur est plus petit que le diamètre des conducteurs et en ce que l'intervalle entre le collet (13) et l'élément annulaire central (8') est rempli de matériau conducteur (14).

12. Dispositif selon une des revendications 1 à 11, caractérisé en ce que les éléments annulaires extérieurs (7', 9') et l'élément annulaire central (8') font partie d'une douille de compression (15) unique.

13. Procédé pour réaliser un dispositif selon une des revendications 1 à 12, caractérisé en ce que les bouts des conducteurs (1, 2 respectivement 11, 12) sont taillés pour s'ajuster l'un contre l'autre, que les éléments annulaires (7, 8, 9 respectivement 7', 8', 9') sont enfilés sur les bouts des conducteurs (1, 2 respectivement 11, 12), qu'une cheville de couplage (4, 4') est introduite par ses extrémités et jusqu'à mi-longueur dans un canal (6) des conducteurs (1, 2 respectivement 11, 12), que la cheville de couplage (4, 4') est ensuite comprimée avec le matériau des conducteurs au droit de ses extrémités (10,10') au moyen des éléments annulaires extérieurs (7, 9 respectivement 7', 9') et que, après cela, les bouts des conducteurs sont comprimés ensemble au moyen d'un élément annulaire central (8, 8') dans la région centrale de la jonction.
